# EUROPÄISCHE PATENTSCHRIFT

(11) **EP 1 497 020 B1**
(45) Veröffentlichungstag und Bekanntmachung des Hinweises auf die Patenterteilung: **15.08.2007**
(21) Anmeldenummer: 03727282.0
(22) Anmeldetag: 09.04.2003
(51) Int. Cl.: B01F 13/00, B01F 3/08, B01F 5/06, A01J 11/16

(54) **VERFAHREN UND VORRICHTUNG ZUM HOMOGENISIEREN VON EMULSIONEN**
METHOD AND DEVICE FOR HOMOGENIZING EMULSIONS
PROCEDE ET DISPOSITIF POUR L'HOMOGENEISATION D'EMULSIONS

(30) Priorität: 17.04.2002 DE 10216947
(43) Veröffentlichungstag der Anmeldung: 19.01.2005
(73) Patentinhaber: Ehrfeld Mikrotechnik BTS GmbH, 55234 Wendelsheim (DE)
(72) Erfinder: EHRFELD, Wolfgang, 55124 Mainz (DE); FREDENHAGEN, Andreas, 67574 Osthofen (DE)
(74) Vertreter: Lütjens, Henning
(86) Internationale Anmeldenummer: PCT/EP2003/003657
(87) Internationale Veröffentlichungsnummer: WO 2003/086601

(56) Entgegenhaltungen:
- EP-A- 1 179 585
- DE-A- 19 700 810
- US-A- 2 132 854
- US-A- 5 811 227
- US-B1- 6 368 871
- EHRFELD W ET AL: "Microreactors, 3.6 INJECTION OF MANY SMALL SUBSTREAMS OF ONE COMPONENT INTO A MAIN STREAM OF ANOTHER COMPONENT" MICROREACTORS: NEW TECHNOLOGY FOR MODERN CHEMISTRY, WEINHEIM: WILEY - VCH, DE, 2000, Seiten 53-55, XP002244595 ISBN: 3-527-29590-9
- BERTSCH A ET AL: "3D micromixers - downscaling large scale industrial static mixers" PROCEEDINGS OF THE IEEE 14TH. ANNUAL INTERNATIONAL CONFERENCE ON MICROELECTRO MECHANICAL SYSTEMS. MEMS 2001. INTERLAKEN, SWITZERLAND, JAN. 21 - 25, 2001, IEEE INTERNATIONAL MICRO ELECTRO MECHANICAL SYSTEMS CONFERENCE, NEW YORK, NY: IEEE, US, Bd. CONF. 14, 21. Januar 2001 (2001-01-21), Seiten 507-510, XP010534659 ISBN: 0-7803-5998-4

## Beschreibung

Gegenstand der Erfindung ist ein Verfahren zum Homogenisieren von Emulsionen, insbesondere von Milch, mit dem es gelingt, die Fetttröpfchen durch einen mit speziellen Mikrostrukturen ausgerüsteten Homogenisator bei einem wesentlich geringeren Betriebsdruck zu zerkleinern, als es bisher möglich gewesen ist.

Homogenisieren ist für die Milchverarbeitung ein wesentlicher Prozessschritt. Um eine Ober Tage oder Wochen stabile Emulsion zu erhalten, müssen die in der Milch enthaltenen Fetttröpfchen klein und gleichmäßig verteilt sein. Zusätzlich wird durch diese Feinverteilung ein vollmundigerer Geschmack erreicht. Das Homogenisieren von Milch erfolgt heute ausschließlich mit Hochdruckhomogenisatoren. Dabei wird die Milch in einem seit Ober 100 Jahren bewährten Verfahren durch einen schmalen Spalt mit sehr hohem Druck gefördert und dadurch die Fettkügelchen auf Größen im Bereich von 0,3 bis 0,4 µm zerkleinert.

Der Energieaufwand, der zum Zerkleinern der Fetttröpfchen eingesetzt wird, ist um drei Größenordnungen höher als der theoretisch notwendige Energieaufwand zur Oberflächenvergrößerung der Fettphase. Geht man von einem einheitlichen Energieeintrag über das Volumen aus, so liegt der tatsächliche Energieeintrag immer noch um zwei Größenordnungen über dem theoretischen Minimum. Trotz ständiger Weiterverbesserung des Verfahrens bewirkt der überwiegende Teil der in die Milch eingetragenen Energie lediglich eine Erwärmung.

So ist in der deutschen Patentanmeldung 197 00 810 ein Verfahren zur Homogenisierung von Milch beschrieben, bei dem die Milch durch eine ein- oder mehrstufige Düsendispergiervorrichtung gefördert wird. Scherkräfte, die durch vielfache Strömungsumlenkungen in engen Mikrostrukturen oder durch Löcher mit einem Durchmesser von unter 1. µm hervorgerufen werden, finden dabei keine Anwendung. Vielmehr erfolgt dort die Homogenisierung bei Düsendurchmessem über 100 µm durch die Düsenströmung, nicht aber durch die Zerscherung der Tröpfchen.

Ein Verfahren zur Verringerung der Tröpfengröße von Photoemulsionen ist in US-A-5811227 beschrieben, bei dem eine Rohemulsion durch einen Faserfilter gepresst wird.

Eine Verbesserung des Wirkungsgrades würde zu einem ganz entscheidenden technischen Fortschritt führen. Neben der Absenkung des spezifischen Energieaufwandes könnte insbesondere auch eine wesentliche Vereinfachung der technischen Ausführung der Homogenisierungsanlage erreicht werden, was zu beträchtlichen Einsparungen bei den Herstellung- und Wartungskosten führen würde.

Bisher wurde die Mikrotechnik bereits in vielen Bereichen der Industrie erfolgreich eingesetzt. Hierbei werden durch die kleinen Strukturabmessungen hohe Wärmeübertragungsraten, schnelle Mischungsvorgänge und sehr präzise Strömungsführungen erreicht. Im Bereich der Lebensmittelindustrie sind die besonderen Vorteile der Mikrotechnik zu Prozessverbesserungen, insbesondere zur Verbesserung von Fluidprozessen, bisher noch kaum genutzt worden.

Mikrostrukturen zur Behandlung von flüssigen Proben sind in US-B-6 368 871 beschrieben. Diese Strukturen ermöglichen die Vereinigung Verschiedenster Stoffströme und die Behandlung empfindlicher Makromoleküle (DNA, Proteine,...).

Es stellte sich deshalb die Aufgabe, ein Verfahren und eine Vorrichtung zum Homogenisieren von Emulsionen, insbesondere zum Homogenisieren von Milch zu entwickeln, durch die die technischen Vorteile des Einsatzes von Mikrostrukturen genutzt und die Fetttröpfchen in Emulsionen, insbesondere in Milch, gleichmäßig zerkleinert werden können und hierfür ein erheblich geringerer Betriebsdruck als bisher, vorzugsweise ein Betriebsdruck unter 50 bar, erforderlich ist.

Es wurde nun gefunden, dass diese Aufgabe durch ein Verfahren gemäß Anspruch 1 und eine Vorrichtung gemäß Anspruch 5.

Die als Mikrostrukturen ausgebildeten, gegeneinander versetzten Strömungshindernisse haben vorzugsweise die Form von Rhomben, Dreiecken, Sicheln oder anderen scharfkantigen Strukturen.

Als Materialien können beispielsweise korrosionsbeständige Stähle, aber auch keramische Werkstoffe verwendet werden. Die Herstellung kann mit Standardfertigungsverfahren der Mikrotechnik wie z. B. LIGA-Technik, Tiefenätztechnik, Funkenerosion, Laserablation oder mechanischer Mikrobearbeitung erfolgen. Die Strukturen können form-, stoff- oder kraftschlüssig verbunden werden, beispielsweise durch Diffusionslöten, Diffusionsschweißen, Etektronenstrahlschweißen, Kleben oder Verpressen. Eine weitere Methode, um kostengünstig Strukturen mit feinen Strömungshindernissen zu erzeugen, besteht darin, dünne Metalldrähte mit einer weiteren Metallschicht, z. B. einer Silberschicht galvanisch zu überziehen, danach parallel zu verpressen und auf einer Trägerplatte beispielsweise durch Verschweißen zu fixieren. Die äußere Metallschicht wird dann durch eine Ätzlösung wieder entfernt, so dass die gewünschte Struktur entsteht.

Die Reinigung der Bauteile hat, insbesondere in der Lebensmitteltechnik, eine wichtige Bedeutung. Für den erfindungsgemäßen Homogenisator können dazu chemische Reinigungsmittel eingesetzt werden. Eine weitere Möglichkeit bietet eine Bauausführung, die eine mechanische Reinigung vorsieht. Die mikrostrukturierte Platte wird dabei durch eine Platte mit Öffnungen in Form der Strömungshindernisse in den Strömungsraum gesteckt, so dass die Reinigung durch Absenken der Mikrostrukturen erfolgen kann.
- Fig.1: zeigt eine Anordnung der erfindungsgemäß besonders bevorzugten rhombischen Mikrostrukturen, die zur Erhöhung der Scherkräfte gegeneinander versetzt sind.
- Fig. 2: zeigt die für die Erzeugung optimaler Scherkräfte wichtigen geometrischen Abmessungen (a), (b), (α), die entsprechend den Eigenschaften der zu homogenisierenden Emulsion und der zu erzielenden Fetttröpfchengröße variiert werden können. Weitere Variationsmöglichkeiten ergeben sich durch die Höhe der Mikrostrukturen und durch die Anzahl der hintereinander angeordneten Reihen der Mikrostrukturen.
- Fig.3: zeigt den Aufbau eines erfindungsgemäße Mikrostrukturen enthaltenden Homogenisators. Dabei sind in der Homogenisiereinheit eine oder mehrere mikrostrukturierte Platten übereinander geschichtet, in denen die rhombischen Aussparungen am Rand scharfkantige Erhebungen zeigen, die für die Ausbildung erheblicher Scherkräfte verantwortlich sind. Gleichzeitig wird dargestellt, wie die Emulsion den Plattenstapel anströmt und wie sie ihn nach erfolgter Homogenisierung wieder verlässt. Dabei wird die Rohemulsion, also z.B. die Milch, mittels einer Pumpe durch die Homogenisiereinheit gedrückt und kann anschließend weiter verarbeitet werden.
- Fig. 4: zeigt eine scharfkantige Mikrostruktur, die aus einer Schicht von Metalldrähten hergestellt worden ist, die mit einem zweiten Metall überzogen und nach paralleler Verpressung auf eine oder zwischen mehreren Trägerplatten fixiert sind. Anschließend ist dann das zweite Metall herausgelöst worden. Für dieses Verfahren werden vorteilhafter Weise Metalldrähte mit einem Durchmesser von weniger als 3 µm eingesetzt. Besonders zu empfehlen ist es, die Metalldrähte beim Herstellungsverfahren mit Silber zu überziehen.

Die zur Erzeugung gleichmäßig kleiner Fetttröpfchen in einer Emulsion erforderlichen Scherkräfte können auch durch anders gestaltete Mikrostrukturen erzeugt werden. Als besonders geeignet hat sich hierfür eine Lochplatte erwiesen, deren Löcher einen Durchmesser von weniger als 1 µm aufweisen. Dieser Lochdurchmesser ist besonders zur Homogenisierung von Milch geeignet, bei der die Fetttröpfchen vor der Emulsion einen Durchmesser von 3 bis 25 µm aufweisen und nach der Passage durch den Homogenisator nur noch eine einheitliche Tröpfchengröße von weniger als 1 µm aufweisen sollen. Ein vergleichbarer Effekt wird auch durch Mikrokanäle erreicht, deren engster Querschnitt kleiner als 1 µm ist.

Zur Herstellung der erfindungsgemäß zum Homogenisieren von Emulsionen einsetzbaren Lochplatte ist der Einsatz von Femtosekunden-Lasem besonders interessant, da bei der Bearbeitung von Materialien mit hoher Wärmeleitfähigkeit und vergleichsweise geringer Schmelztemperatur (zum Beispiel bei Metallen) die beim Einsatz herkömmlicher Laserstrahlquellen im allgemeinen auftretenden Schmelzanhaftungen, die die erreichbare Präzision erheblich reduzieren können, nicht auftreten. Auch transparente Materialien wie organische Materialien lassen sich mit diesen Femtosekunden-Lasern sehr schädigungsarm bearbeiten.

Eine derartige Lochplatte wird vorzugsweise aus Metall oder aus Glas hergestellt.

Mit dem erfindungsgemäßen Verfahren gelingt es bei einem im Vergleich zum heutigem Standard von ca. 200 bar deutlich reduzierten Betriebsdruck unter 50 bar eine gleichmäßig homogenisierte Emulsion, insbesondere Milch mit einer Teilchengröße unter 1 µm zu erzeugen, die sich durch eine besonders hohe Haltbarkeit auszeichnet.

## Patentansprüche

1. Verfahren zum Homogenisieren von Emulsionen, wobei die Emulsion durch einen mit Mikrostrukturen ausgerüsteten Homogenisator in einem Strömungsfeld hohen Scherkräften unterworfen wird, **dadurch gekenzeichnet, dass**
diese Scherkräfte erzeugt werden durch gegeneinander versetzte Strömungshindernisse in Form von Rhomben, Dreiecken, Sicheln oder anderen scharfkantigen Strukturen
oder durch eine Lochplatte, deren Löcher einen Durchmesser von kleiner als 1 µm aufweisen.

2. Verfahren nach Anspruch 1, **dadurch gekennzeichnet, dass** die Löcher in der Lochplatte durch einen Femtosekunden-Laser erzeugt werden.

3. Verfahren nach den Ansprüchen 1 bis 2, **dadurch gekennzeichnet, dass** dieses zur Homogenisierung von Milch eingesetzt wird, so dass die Fetttröpfchen der Emulsion auf eine Größe von unter 1 µm reduziert werden.

4. Verfahren nach den Ansprüchen 1 bis 3, **dadurch gekennzeichnet, dass** der Betriebsdruck unter 50 bar liegt.

5. Vorrichtung zum Homogenisieren von Milch nach den Ansprüchen 1 bis 4, **dadurch gekennzeichnet, dass** sie eine oder mehrere übereinander geschichtete, mikrostrukturierte, scharfkantige Platten enthält, die als Strömungshindernisse hohe Scherkräfte auf den Flüssigkeitsstrom ausüben, wobei die Scherkräfte erzeugt werden, durch versetzte Strömungshindernisse in Form von Rhomben, Dreiecken, Sicheln oder anderen scharfkantigen Strukturen oder durch Lochplatten, deren Löcher einen Durchmesser von kleiner 1 µm aufweisen.

6. Vorrichtung nach Anspruch 5, **dadurch gekennzeichnet, dass** sie eine Lochplatte mit Mikrokanälen aufweist, deren engster Querschnitt kleiner als 1 µm ist.

## Claims

1. Method for homogenizing emulsions, wherein the emulsion is subjected to high shearing forces in a flow field by means of a homogenizer equipped with microstructures, **characterized in that** said shearing forces are generated by mutually offset flow obstacles in the shape of diamonds, triangles, crescents or other sharp-edged structures or by an apertured plate whose holes have a diameter of less than 1 µm.

2. Method according to Claim 1, **characterized in that** the holes in the apertured plate are generated by a femtosecond laser.

3. Method according to Claims 1 and 2, **characterized in that** it is used for milk homogenization so that the fat globules in the emulsion are reduced to a size of under 1 µm.

4. Method according to Claims 1 to 3, **characterized in that** the operating pressure is under 50 bar.

5. Device for milk homogenization according to Claims 1 to 4, **characterized in that** it has one or more microstructured, sharp-edged plates which are stacked on top of one another and which, as flow obstacles, exert high shearing forces on the stream of liquid, wherein the shearing forces are generated by offset flow obstacles in the shape of diamonds, triangles, crescents or other sharp-edged structures or by apertured plates whose holes have a diameter of less than 1 µm.

6. Device as according to Claim 5, **characterized in that** it has an apertured plate with micro channels whose narrowest cross section is less than 1 µm.

## Revendications

1. Procédé pour l'homogénéisation d'émulsions, l'émulsion étant soumise par un homogénéisateur équipé de microstructures à des forces de cisaillement élevées dans un champ d'écoulement, **caractérisé en ce que** ces forces de cisaillement sont générées par des obstacles à l'écoulement décalés les uns par rapport aux autres sous la forme de losanges, de triangles, de croissants ou d'autres structures à arêtes vives ou par une plaque perforée, dont les trous présentent un diamètre inférieur à 1 µm.

2. Procédé selon la revendication 1, **caractérisé en ce que** les trous dans la plaque perforée sont générés par un laser femtoseconde.

3. Procédé selon les revendications 1 et 2, **caractérisé en ce que** ce procédé est utilisé pour l'homogénéisation de lait, de sorte les gouttelettes de graisse de l'émulsion sont réduites à une grandeur inférieure à 1 µm.

4. Procédé selon les revendications 1 à 3, **caractérisé en ce que** la pression de service se situe au-dessous de 50 bars.

5. Dispositif pour l'homogénéisation de lait selon les revendications 1 à 4, **caractérisé en ce qu'**il contient une ou plusieurs plaques empilées les unes au-dessus des autres, microstructurées et à arêtes vives, qui exercent en tant qu'obstacles à l'écoulement des forces de cisaillement élevées sur le flux de liquide, les forces de cisaillement étant générées par des obstacles à l'écoulement décalés sous la forme de losanges, de triangles, de croissants ou d'autres structures à arêtes vives ou par des plaques perforées, dont les trous présentent un diamètre inférieur à 1 µm .

6. Dispositif selon la revendication 5, **caractérisé en ce qu'**il présente une plaque perforée avec des microcanaux dont la section la plus étroite est inférieure à 1 µm.
